# EUROPÄISCHE PATENTANMELDUNG

(11) **EP 4 105 426 A1**
(43) Veröffentlichungstag der Anmeldung: **21.12.2022**
(21) Anmeldenummer: 21180312.7
(22) Anmeldetag: 18.06.2021
(51) Int. Cl.: E05F 15/611

(54) **TÜRBETÄTIGER ZUM BETÄTIGEN EINES FLÜGELELEMENTES EINER TÜRANLAGE**

(71) Anmelder: dormakaba Deutschland GmbH, 58256 Ennepetal (DE)
(72) Erfinder: Wegner, Frank, 58256 Ennepetal (DE); Lange, Klaus-Dieter, 58256 Ennepetal (DE)
(74) Vertreter: Balder IP Law, S.L.

(57) **Zusammenfassung**

Gegenstand der Erfindung ist eine Türbetätiger (100) zum Betätigen eines Flügelelementes einer Türanlage, wobei der Türbetätiger (100) einen Grundkörper (10) aufweist, in oder an dem eine Antriebseinheit (11) zum Bewegen des Flügelelementes und eine Steuereinheit (12) angeordnet sind. Erfindungsgemäß ist vorgesehen, dass die Steuereinheit (12) ein Bedienmodul (15) aufweist, das mittels einer Schnittstelle (13, 14) mit der Steuereinheit (12) lösbar verbindbar ist, wobei die Steuereinheit (12) mittels des Bedienmoduls (15) bedienbar ist, wenn das Bedienmodul (15) über die Schnittstelle (13, 14) mit der Steuereinheit (12) verbunden ist.

## Beschreibung

Die Erfindung betrifft einen Türbetätiger zum Betätigen eines Flügelelementes einer Türanlage, wobei der Türbetätiger einen Grundkörper aufweist, in oder an dem eine Antriebseinheit zum Bewegen des Flügelelementes und eine Steuereinheit zur Ansteuerung der Antriebseinheit angeordnet sind.

### STAND DER TECHNIK

Aus der EP 3 143 231 B1 ist ein Türbetätiger zum Betätigen eines Flügelelementes bekannt, und die Steuereinheit weist ein Bedienmodul auf, das in Verbindung mit der Steuereinheit im Türbetätiger integriert ist. Das Bedienmodul dient zur Programmierung der Steuereinheit und zur Einstellung entsprechender Parameter des Türbetätigers, insbesondere um diesen durch einen Fachmann oder eine in anderer Weise berechtigte Person an die aktuelle Einbausituation oder an erforderliche Betriebsbedingungen anzupassen. Das Bedienmodul soll dabei ein berührungsempfindliches Display als Benutzerschnittstelle aufweisen, die sogar grafikfähig ist, um einen hohen Bedienkomfort für den Monteur des Türbetätigers zu bieten. Alternativ kann ein solches Display in einfacher Ausführung auch nur mit einer sog. 7-Segment Anzeige ausgestattet sein.

Nachteilhafterweise sind solche Bedienmodule in der Herstellung kostenintensiv und aufwendig, wobei die Bedienmodule der Türbetätiger in der Regel nur für die Installation und damit für die erstmalige Einrichtung und Inbetriebnahme der Türbetätiger überhaupt Verwendung finden und daher auch nur hierfür notwendig sind. Seltener finden solche geräteinternen Bedienmodule auch für den Servicefall oder bei einer Änderung der Einstellungen des Türbetätigers durch Fachleute ihren Einsatz. Für Servicezwecke oder zur Änderung der Steuerungseinstellungen besitzen Türbetätiger üblicherweise weitere Bedienelemente und Anzeigemittel am Gerät selbst, oder es sind weitere Schnittstellen vorhanden, an denen externe Bedien- und Eingabemittel wie mobile Computer oder mobile elektronische Einstellgeräte mit einem Stecker oder drahtlos angebunden werden können.

Das Bedienmodul ist zumeist so in Verbindung mit der Steuereinheit eingerichtet, dass dieses erst dann für einen Bediener zugänglich ist, wenn ein Gehäusedeckel vom Grundkörper des Türbetätigers entnommen wird. Ein solcher Eingriff in den Türbetätiger ist nur selten erforderlich und erfolgt durch Fachpersonal, sodass das Bedienmodul ein kostenintensives Bauteil des Türbetätigers darstellt, das nur in seltenen Fällen genutzt wird und zum Betrieb der eigentlichen Steuereinheit ansonsten nicht zwingend erforderlich ist.

### OFFENBARUNG DER ERFINDUNG

Aufgabe der Erfindung ist die weitere Verbesserung eines Aufbaus eines Türbetätigers, der kostenreduziert hergestellt werden kann, und trotzdem eine hohe Funktionalität und einen hohen Bedienkomfort bietet.

Diese Aufgabe wird ausgehend von einem Türbetätiger gemäß dem Oberbegriff des Anspruchs 1 und ausgehend von einem Verfahren gemäß Anspruch 11 mit den jeweils kennzeichnenden Merkmalen gelöst. Vorteilhafte Weiterbildungen der Erfindung sind in den abhängigen Ansprüchen angegeben.

Die Erfindung schließt die technische Lehre ein, dass die Steuereinheit ein Bedienmodul aufweist, das mittels einer Schnittstelle mit der Steuereinheit lösbar verbunden ist, wobei die Steuereinheit mittels des Bedienmoduls dann bedienbar ist, wenn das Bedienmodul über die Schnittstelle mit der Steuereinheit verbunden ist.

Kerngedanke der Erfindung ist ein aus dem Türbetätiger einfach entnehmbares Bedienmodul, das nur dann beispielsweise auf die Steuereinheit aufgesetzt wird, wenn ein Bediener einen Eingriff in den Türbetätiger, also in die Steuereinheit, ausführen muss. Ist der Eingriff ausgeführt, kann das Bedienmodul wieder von der Schnittstelle gelöst werden, und der Türbetätiger kann ohne das Bedienmodul mit vollem Funktionsumfang in Gebrauch genommen werden, während das Bedienmodul beispielsweise für einen weiteren Türbetätiger an einer anderen Türanlage Anwendung findet.

Dann, wenn der Bediener erneut Eingriff in die Steuereinheit nehmen muss, wird das Bedienmodul über die Schnittstelle wieder mit der Steuereinheit verbunden, insbesondere wird das Bedienmodul auf die Steuereinheit einfach wieder aufgesteckt, und der Bediener kann die Änderungen an und die Eingaben in die Steuereinheit vornehmen. Insofern besteht die Möglichkeit, dass ein Bedienmodul mit einer großen Anzahl von Türbetätigern in Gebrauch genommen werden kann, und es muss anders gesagt nicht mehr jeder Türbetätiger mit einem eigenen Bedienmodul ausgestattet werden, sondern es ist hinreichend, wenn ein Monteur, ein Fachmann oder beispielsweise auch ein Hausmeister etwa eines größeren Gebäudes mit einer großen Anzahl von Türbetätigern immer das selbe Bedienmodul nutzt. Immer dann, wenn ein Eingriff in die Steuereinheit des Türbetätigers notwendig ist, kann das Bedienmodul entsprechend an der Steuereinheit über die Schnittstelle angebracht werden, wobei auch Türbetätiger unterschiedlicher Bauart eine zueinander gleiche Schnittstelle aufweisen können, um ein Bedienmodul auch für unterschiedliche Türbetätiger einzusetzen.

Mit besonderem Vorteil weist die Schnittstelle Aufnahmemittel auf, mittels der das Bedienmodul an die Steuereinheit selbsthaltend anordenbar ist. Die Aufnahmemittel ermöglichen dadurch eine selbsthaltende Fixierung des Bedienmoduls, ohne dass dauerhaft eine manuelle Kraft hierfür nötig ist. Insbesondere weist die Schnittstelle elektrische Kontaktmittel auf, mittels der das Bedienmodul mit der Steuereinheit elektrisch verbindbar ist, insbesondere wenn das Bedienmodul an der Schnittstelle angeordnet ist. Mit besonderem Vorteil können die Aufnahmemittel zur haltenden Anordnung des Bedienmoduls an der Steuereinheit mittels der elektrischen Kontaktmittel selbst gebildet sein.

Zusätzlich oder alternativ kann die Schnittstelle auch eine Steckbuchse aufweisen, in die ein mit einem Kabel am Bedienmodul angeordnetes Steckerelement einsteckbar ist. Die Steckbuchse kann dabei auch beabstandet von der Steuereinheit am Türbetätiger angebracht sein.

Das Bedienmodul weist Bedienmittel und/oder wenigstens ein Anzeigemittel auf, beispielsweise ein berührungsempfindliches Display. Darüber können komfortabel Einstellungen vorgenommen werden, und das Bedienmodul kann entsprechend hochwertig ausgeführt werden, ohne dass dieses zur Steigerung der Herstellungskosten des Türbetätigers unmittelbar beiträgt.

Weiter kann der Türbetätiger einen Gehäusedeckel aufweisen, wobei die Schnittstelle vom Gehäusedeckel verdeckt ist, wenn der Gehäusedeckel am Grundkörper, insbesondere im fertigen Einbauzustand, angeordnet ist. Der fertige Einbauzustand kann dabei den finalen Montagezustand der Türbetätigers im normalen Kundenbetrieb beschreiben. Der Gehäusedeckel muss insofern erst vom Grundkörper entnommen werden, um die Schnittstelle freizulegen, und um das Bedienmodul an der Schnittstelle anzubringen. Ist die Schnittstelle als Steckbuchse ausgeführt, kann diese auch erreichbar sein, ohne dass der Gehäusedeckel vom Türbetätiger entnommen werden muss. Wird jedoch das Bedienmodul über die Schnittstelle auf der Steuereinheit aufgesteckt, so ist vorzugsweise der Gehäusedeckel erst zu entnehmen, um die Schnittstelle freizulegen, und um das Bedienmodul anschließend auf der Steuereinheit aufzustecken.

Bevorzugt kann der Grundkörper und/oder der Gehäusedeckel derart dimensioniert und/oder derart ausgebildet sein, dass im fertigen Einbauzustand des Türbetätigers kein Anschluss des Bedienmoduls möglich ist. Insbesondere kann dafür der Gehäusedeckel derart dimensioniert sein, dass dessen Einbau in den fertigen Einbauzustand keinen Anschluss des Bedienmoduls zulässt. Dadurch kann insbesondere die Sicherheit vor Einbrüchen gesteigert werden.

Ein weiterer Vorteil wird gebildet, wenn das Bedienmodul an der Schnittstelle werkzeugfrei anordenbar und lösbar ist, insbesondere also von Hand. Vorteilhafterweise soll die Schnittstelle an der Steuereinheit so ausgeführt sein, dass das Bedienmodul von Hand auf die Steuereinheit aufgesteckt werden kann. Nach Beendigung der Eingaben über das Bedienmodul kann dieses auch von Hand wieder von der Steuereinheit entnommen und der Gehäusedeckel wieder geschlossen werden.

Die Steuereinheit und damit insbesondere der Türbetätiger sind so ausgebildet, dass dieser ohne das angeordnete Bedienmodul im Normalbetrieb betrieben werden kann. Der Betrieb des Türbetätigers ist insofern von der Anordnung des Bedienmoduls über die Schnittstelle vollkommen unabhängig, sodass nach Entnahme des Bedienmoduls von der Schnittstelle der Gehäusedeckel wieder auf den Grundkörper aufgebracht werden kann, um den Türbetätiger wie gewohnt zu betreiben.

Neben dem Bedienmodul in Anordnung an der Steuereinheit kann der Türbetätiger einfache Bedienelemente und Anzeigemittel aufweisen, beispielsweise einen Ein-Aus-Schalter oder Leuchtdioden zur Anzeige von Betriebsmodi. Derartige Eingabe- und Anzeigemittel können unabhängig von dem Bedienmodul weiterhin am Türbetätiger vorhanden sein, und das Bedienmodul dient im Sinne der Erfindung dem Eingriff in die Steuereinheit in einer Weise, die gewöhnlich nur Fachpersonal oder entsprechend angewiesene Personen ausführen sollen.

Der Türbetätiger weist zu dessen weiterer Ausgestaltung unabhängig von der Schnittstelle zur Anordnung des Bedienmoduls und unabhängig von einer Schnittstelle zur Kommunikation mit dem Bedienmodul ein Bedien- und/oder Anzeigemittel zur Kommunikation mit der Steuereinheit auf oder der Türbetätiger weist bevorzugt zusätzlich oder alternativ eine Bedien- und/oder Anzeigeschnittstelle zur Verbindung mit einer externen Bedien- und Anzeigeeinheit auf. Über dieses Bedien- und/oder Anzeigemittel bzw. mittels der Bedien- und/oder Anzeigeschnittstelle können für Servicezwecke oder zur Änderung der Steuerungseinstellungen Eingaben vorgenommen werden und/oder es können externe Bedien- und Eingabemittel wie mobile Computer oder mobile elektronische Einstellgeräte mit Stecker und/oder Kabel oder drahtlos angebunden werden können. Ein Zugriff auf die Steuerung, wie diese mit dem Bedienmodul gemäß der Erfindung möglich ist, etwa zur erstmaligen Inbetriebnahme und zur Eingabe von Grundparametern für die erstmalige Einrichtung des Türbetätigers, sind mit derartigen Bedien- und/oder Anzeigemitteln bzw. mit entsprechenden Schnittstellen und an diese angebundene mobile Computer oder mobile elektronische Einstellgeräte in der Regel nicht möglich. Das Bedien- und/oder Anzeigemittel bzw. die Bedien- und/oder Anzeigeschnittstelle können üblicherweise auch dann von der Außenseite des Türbetätigers erreichbar sein, wenn der Gehäusedeckel am Grundkörper angeordnet ist.

Die Erfindung richtet sich weiterhin auf ein Verfahren zur Bedienung einer Steuereinheit eines Türbetätigers gemäß vorstehender Beschreibung, wobei das Verfahren wenigstens die folgenden Schritte aufweist: Verbinden des Bedienmoduls mit der Steuereinheit mittels der Schnittstelle; Ausführen von Eingaben und/oder Einstellungen und/der Programmierungen an die oder an der Steuereinheit mittels Bedienens des Bedienmoduls und anschließendes Entnehmen des Bedienmoduls von der Steuereinheit.

Die Verfahrensschritte können weiterhin dadurch begleitet werden, dass ein Gehäusedeckel zunächst vom Grundkörper des Türbetätigers entnommen werden muss, um das Bedienmodul mit der Steuereinheit zu verbinden. Nach der Entnahme des Bedienmoduls von der Steuereinheit kann als letzter Schritt der Gehäusedeckel wieder auf den Grundkörper des Türbetätigers aufgesetzt werden.

Die Anbringung des Bedienmoduls beim Verbinden mit der Steuereinheit erfolgt an einer Schnittstelle so, dass das Bedienmodul selbsthaltend an der Steuereinheit angeordnet ist. Alternativ kann das Bedienmodul mittels einer Schnittstelle mit der Steuereinheit verbunden werden, die eine Steckerbuchse aufweist, in die ein Steckelement eingesteckt werden kann. Das Steckelement kann dabei mit einem Kabel an dem Bedienmodul angebracht sein.

Die Erfindung richtet sich weiterhin auf ein Bedienmodul für einen Türbetätiger gemäß vorstehender Beschreibung.

Merkmale und Details, die in Zusammenhang mit dem erfindungsgemäßen Türbetätiger beschrieben sind, gelten dabei auch in Zusammenhang mit dem erfindungsgemäßen Verfahren und umgekehrt. Dabei können die in der Beschreibung und in den Ansprüchen erwähnten Merkmale jeweils einzeln für sich oder in Kombination erfindungswesentlich sein. Insbesondere wird ein Türbetätiger und ein Verfahren zum Betrieb eines Türbetätigers unter Schutz gestellt, mit dem das erfindungsgemäße Verfahren ausführbar ist, und es wird ein Bedienmodul für einen Türbetätiger unter Schutz gestellt, mit dem auf gleiche Weise das Verfahren gemäß der Erfindung ausgeführt werden kann. Merkmale, die in Zusammenhang mit dem Türbetätiger beschrieben sind, gelten insbesondere auch einzeln gesehen für das Bedienmodul selbst.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine schematische Ansicht eines Türbetätigers mit einer Schnittstelle, auf der ein Bedienmodul aufgesetzt werden kann,
- Figuren 2a, 2b: eine Seitenansicht und eine Vorderansicht eines Bedienmoduls und
- Figur 3: eine weitere schematische Darstellung eines Türbetätigers mit einem Bedienmodul, das über eine anders ausgeführte Schnittstelle mit der Steuereinheit des Türbetätigers verbunden wird.

Figur 1 zeigt einen Türbetätiger 100 mit einem Grundkörper 10 und mit einem Gehäusedeckel 23, die die wesentliche von außen sichtbare Grundstruktur des Türbetätigers 100 bilden. Ist der Gehäusedeckel 23 auf dem Grundkörper 10 aufgebracht, befinden sich in dem so gebildeten Innenraum eine Antriebseinheit 11 mit einer Schließerwelle 26, mit der ein Türflügel mechanisch verbunden und mit der Antriebseinheit 11 angetrieben werden kann.

Weiterhin ist im Innenraum unter dem Gehäusedeckel 23 eine Steuereinheit 12 vorhanden, und die Steuereinheit 12 weist eine Schnittstelle 13 auf, die Aufnahmemittel 16 und elektrische Kontaktmittel 17 bildet, die mit einem Bedienmodul 15 verbunden werden können. Weiterhin weist der Türbetätiger 100 ein Netzteil 24 auf, das über einen Netzanschluss 25 mit einem Stromnetz verbindbar ist.

Die Figuren 2a und 2b zeigen in einer Seitenansicht und in einer Vorderansicht ein Bedienmodul 15. Das Bedienmodul 15 weist dabei Mittel auf, um an der Schnittstelle 13 gemäß Figur 1 angeordnet zu werden. Dargestellt sind beispielhaft Zapfen 27 zum Anbringen an die Aufnahmemittel 16 und es sind Pins 28 gezeigt, die in die elektrischen Kontaktmittel 17 einsteckbar sind, wenn das Bedienmodul 15 an die Schnittstelle 13 gemäß Figur 1 angeordnet wird. Die Anordnung des Bedienmoduls 15 erfolgt insbesondere durch ein einfaches Aufstecken, sodass die Zapfen 27 in die Aufnahmemittel 16 eingreifen und die Pins 28 werden elektrisch mit den Kontaktmitteln 17 verbunden. In diesem Zustand kann schließlich ein Eingriff in die Steuereinheit 12 durch einen Bediener erfolgen, der mit den auf dem Bedienmodul 15 aufgebrachten Bedienmitteln 21 die Eingaben vornimmt, und diese können über ein Anzeigemittel 22 dem Bediener angezeigt werden.

Figur 3 zeigt wiederum den Türbetätiger 100 mit der Grundplatte 10, der Antriebseinheit 11, der Steuereinheit 12, dem Netzteil 24 und dem Gehäusedeckel 23, der die vorstehend genannten Einrichtungen abdeckt und am Grundkörper 10 angeordnet gezeigt ist.

Die Steuereinheit 12 ist mit einer Schnittstelle 14 ausgeführt, die abweichend von der Variante gemäß Figur 1 als Steckbuchse 18 ausgebildet ist. Das Bedienmodul 15, das als Teil der Figur 3 erneut gezeigt ist, weist gemäß diesem Ausführungsbeispiel ein an einem Kabel 19 angeordnetes Steckerelement 20 auf, das in die Steckbuchse 18 eingesteckt werden kann. Über die Bedienmittel 21 und das Anzeigemittel 22 kann der Bediener dann die Steuereinheit 12 programmieren und entsprechende Einstellungen vornehmen, wenn das Steckerelement 20 in der Steckbuchse 18 eingesteckt ist.

Die Ausführungsbeispiele gemäß der Figuren 1 und 3 weisen von der Schnittstelle 13 zur Anordnung des Bedienmoduls 15 und unabhängig von der Schnittstelle 14 zur Kommunikation mit dem Bedienmodul 15 ein Bedien- und/oder Anzeigemittel 29 zur Kommunikation mit der Steuereinheit 12 auf. Alternativ hierzu kann ferner eine Bedien- und/oder Anzeigeschnittstelle 30 zur Verbindung mit einer externen Bedien- und Anzeigeeinheit vorgesehen sein. Über dieses Bedien- und/oder Anzeigemittel 29 bzw. mittels der Bedien- und/oder Anzeigeschnittstelle 30 kann ein Zugriff auf die Steuereinheit 12 ermöglicht werden. Aber ein Eingriff auf die Steuereinheit 12, wie diese mit dem Bedienmodul 15 gemäß der Erfindung möglich ist, etwa zur erstmaligen Inbetriebnahme und/oder zur Eingabe von Grundparametern für die erstmalige Einrichtung des Türbetätigers 100, sind mit derartigen Bedien- und/oder Anzeigemitteln 29 bzw. mit entsprechenden Schnittstellen 30 und an diese angebundene mobile Computer oder mobile elektronische Einstellgeräte in der Regel nicht möglich.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste:

- 100: Türbetätiger

- 10: Grundkörper
- 11: Antriebseinheit
- 12: Steuereinheit
- 13: Schnittstelle
- 14: Schnittstelle
- 15: Bedienmodul
- 16: Aufnahmemittel
- 17: elektrisches Kontaktmittel
- 18: Steckbuchse
- 19: Kabel
- 20: Steckerelement
- 21: Bedienmittel
- 22: Anzeigemittel
- 23: Gehäusedeckel
- 24: Netzteil
- 25: Netzanschluss
- 26: Schließerwelle
- 27: Zapfen
- 28: Pin
- 29: Bedien- und/oder Anzeigemittel
- 30: Bedien- und/oder Anzeigeschnittstelle

## Patentansprüche

1. Türbetätiger (100) zum Betätigen eines Flügelelementes einer Türanlage, wobei der Türbetätiger (100) einen Grundkörper (10) aufweist, in oder an dem eine Antriebseinheit (11) zum Bewegen des Flügelelementes (1) und eine Steuereinheit (12) zur Ansteuerung der Antriebseinheit (11) angeordnet sind,
**dadurch gekennzeichnet,**
**dass** die Steuereinheit (12) ein Bedienmodul (15) aufweist, das mittels einer Schnittstelle (13, 14) mit der Steuereinheit (12) lösbar verbunden ist, wobei die Steuereinheit (12) mittels des Bedienmoduls (15) dann bedienbar ist, wenn das Bedienmodul (15) über die Schnittstelle (13, 14) mit der Steuereinheit (12) verbunden ist.

2. Türbetätiger (100) nach Anspruch 1,
**dadurch gekennzeichnet,**
**dass** die Schnittstelle (13) Aufnahmemittel (16) aufweist, mittels der das Bedienmodul (15) an die Steuereinheit (12) selbsthaltend anordenbar ist.

3. Türbetätiger (100) nach Anspruch 1 oder 2,
**dadurch gekennzeichnet,**
**dass** die Schnittstelle (13) elektrische Kontaktmittel (17) aufweist, mittels der das Bedienmodul (15) mit der Steuereinheit (12) elektrisch verbindbar ist, wenn das Bedienmodul (15) an der Schnittstelle (13) angeordnet ist.

4. Türbetätiger (100) nach einem der Ansprüche 1 bis 3,
**dadurch gekennzeichnet,**
**dass** die Aufnahmemittel (16) mittels der elektrischen Kontaktmittel (17) gebildet sind.

5. Türbetätiger (100) nach einem der vorgenannten Ansprüche,
**dadurch gekennzeichnet,**
**dass** die Schnittstelle (14) eine Steckbuchse (18) aufweist, in die ein mit einem Kabel (19) am Bedienmodul (15) angeordnetes Steckerelement (20) einsteckbar ist.

6. Türbetätiger (100) nach einem der vorgenannten Ansprüche,
**dadurch gekennzeichnet,**
**dass** das Bedienmodul (15) wenigstens ein Bedienmittel (21) und/oder wenigstens ein Anzeigemittel (22) aufweist.

7. Türbetätiger (100) nach einem der vorgenannten Ansprüche,
**dadurch gekennzeichnet,**
**dass** der Türbetätiger (100) einen Gehäusedeckel (23) aufweist, wobei die Schnittstelle (13, 14) vom Gehäusedeckel (23) verdeckt ist, wenn dieser am Grundkörper (10) angeordnet ist.

8. Türbetätiger (100) nach einem der vorgenannten Ansprüche,
**dadurch gekennzeichnet,**
**dass** das Bedienmodul (15) an der Schnittstelle (13, 14) werkzeugfrei anordenbar und lösbar ist.

9. Türbetätiger (100) nach einem der vorgenannten Ansprüche,
**dadurch gekennzeichnet,**
**dass** die Schnittstelle (13) an der Steuereinheit (12) angeordnet ist und/oder dass die Schnittstelle (13) aufweisend die Steckbuchse (18) am Grundkörper (10) angeordnet ist.

10. Türbetätiger (100) nach einem der vorgenannten Ansprüche,
**dadurch gekennzeichnet,**
**dass** die Steuereinheit (12) dazu ausgebildet ist, den Türbetätiger (100) ohne das angeordnete Bedienmodul (15) im Normalbetrieb zu betreiben.

11. Türbetätiger (100) nach einem der vorgenannten Ansprüche,
**dadurch gekennzeichnet,**
**dass** der Türbetätiger (100) ein Bedien- und/oder Anzeigemittel (29) zur Kommunikation mit der Steuereinheit (12) aufweist
oder
**dass** der Türbetätiger (100) eine Bedien- und/oder Anzeigeschnittstelle (30) zur Verbindung mit einer externen Bedien- und/oder Anzeigeeinheit aufweist.

12. Verfahren zur Bedienung einer Steuereinheit (12) eines Türbetätigers (100) nach einem der Ansprüche 1 bis 10,
**gekennzeichnet durch** wenigstens die folgenden Schritte:
- Verbinden des Bedienmoduls (15) mit der Steuereinheit (12) mittels der Schnittstelle (13, 14),
- Ausführen von Eingaben und/oder Einstellungen und/oder Programmierungen an die oder an der Steuereinheit (12) mittels Bedienens des Bedienmoduls (15) und
- anschließendes Entnehmen des Bedienmoduls (15) von der Steuereinheit (12).

13. Verfahren zur Bedienung einer Steuereinheit (12) eines Türbetätigers (100) nach Anspruch 12,
**dadruch gekennzeichnet,**
dass das Bedienmodul (15) beim Verbinden mit der Steuereinheit (12) an der Schnittstelle (13) angeordnet wird.

14. Verfahren zur Bedienung einer Steuereinheit (12) eines Türbetätigers (100) nach Anspruch 12 oder 13,
**dadruch gekennzeichnet,**
dass das Bedienmodul (15) mittels der Schnittstelle (14) mit der Steuereinheit (12) verbunden wird, die eine Steckerbuchse (18) aufweist, in die ein Steckelement (20) eingesteckt wird.

15. Bedienmodul (15) für einen Türbetätiger (100) nach einem der Ansprüche 1 bis 11 zur Ausführung eines Verfahrens nach einem der Ansprüche 12 bis 14.
